# FASCICULE DE BREVET EUROPEEN

(11) **EP 0 904 153 B1**
(45) Date de publication et mention de la délivrance du brevet: **11.07.2001**
(21) Numéro de dépôt: 97918238.3
(22) Date de dépôt: 15.04.1997
(51) Int. Cl.: B02C 15/06, B02C 23/18

(54) **PROCEDE DE BROYAGE EN VOIE HUMIDE ET BROYEUR POUR LA MISE EN OEUVRE DE CE PROCEDE**
NASSMAHLVERFAHREN UND MÜHLE ZUR DURCHFÜHRUNG DES VERFAHRENS
WET GRINDING METHOD AND GRINDER FOR IMPLEMENTING SAID METHOD

(30) Priorité: 23.04.1996 FR 9605074
(43) Date de publication de la demande: 31.03.1999
(73) Titulaire: F C B, 93100 Montreuil Cédex (FR)
(72) Inventeur: EVRARD, Renaud, B-1470 Bousval (BE); CORDONNIER, Alain, F-59800 Lille (FR); GAUCHERAND, Bernard, F-38760 Varces (FR)
(74) Mandataire: Duthoit, Michel
(86) Numéro de dépôt international: FR9700681
(87) Numéro de publication internationale: WO9739829

(56) Documents cités:
- EP-A- 0 486 371
- FR-A- 1 444 397
- FR-A- 2 524 819
- GB-A- 2 021 439
- US-A- 1 577 376
- US-A- 1 603 639
- PATENT ABSTRACTS OF JAPAN vol. 015, no. 488 (C-0893), 11 décembre 1991 & JP 03 213156 A (UBE IND LTD), 18 septembre 1991,

## Description

La présente invention concerne le broyage en voie humide et les broyeurs comportant au moins un rouleau ou galet roulant sur une piste circulaire et pressé élastiquement sur celle-ci.

Dans le domaine du broyage, on connaît déjà, notamment du document EP-A-0.486.371, un broyeur dans lequel on fait avancer les matières à broyer dans un appareil de broyage en les soumettant, au fur et à mesure de leur avancement dans l'appareil, à plusieurs broyages par écrasement en couche ou lit de matières.

On connaît également, notamment du document FR-A-1.444.397, des procédés de broyage en voie humide dans des broyeurs à anneau. Il s'agit néanmoins d'un broyage grossier dans lequel la matière n'est broyée qu'une seule fois.

Les broyeurs connus du premier type défini ci-dessus, broyeur vertical ou broyeur à anneau, dans lesquels une couche multigranulaire des matières à broyer est comprimée entre le rouleau ou le galet de la piste avec une pression suffisante pour écraser les grains et provoquer leur fragmentation en grains plus petits, ne sont pas adaptés au broyage en voie humide car une teneur en eau trop élevée des matières à broyer diminue leur efficacité. En voie humide, les matières à broyer ont généralement une teneur en eau de 10 % à 60 % en poids, avec une moyenne de 30 %, qui est incompatible avec un bon rendement de broyage.

Le but de la présente invention est de permettre l'utilisation rationnelle des broyeurs de ce type pour le broyage en voie humide.

L'invention concerne ainsi un procédé de broyage de minerais ou matières minérales, dans lequel on fait avancer les matières à broyer dans un appareil de broyage en les soumettant, au fur et à mesure de leur avancement dans l'appareil, à plusieurs broyages par écrasement en couche ou lit de matières, caractérisé par le fait que, entre deux broyages successifs :
- on ajoute de l'eau ou un autre liquide pour détruire la couche de matières et permettre de contrôler l'avancement des matières dans l'appareil de broyage et éventuellement d'assurer leur classement granulométrique, puis
- on égoutte et/ou essore les matières de façon à réduire leur teneur en eau à moins de 20 %.

Les opérations d'égouttage et d'essorage sont effectuées à l'intérieur de l'appareil de broyage, qui est aménagé à cet effet, ce qui permet de réduire notablement le coût de l'installation en évitant l'emploi d'appareils auxiliaires et de moyens de transport entre les différents appareils.

Pour la mise en oeuvre de l'invention, on utilisera un broyeur comportant une piste circulaire, divisée de manière fictive en plusieurs pistes élémentaires, ou plusieurs pistes circulaires espacées l'une de l'autre, où seront effectuées les opérations de broyage successives, des moyens pour transférer les matières d'une piste ou élément de piste au suivant, des moyens pour projeter de l'eau ou un autre liquide sur les matières pendant leur transfert d'une piste ou élément de piste au suivant, et des moyens aptes à assurer l'égouttage et/ou l'essorage des matières avant leur prochain passage sous le rouleau ou le galet. Dans un broyeur à anneau à axe horizontal les pistes seront disposées côte-à-côte.

L'ajout d'eau ou d'un autre liquide aux matières après chaque opération de broyage permet, d'une part, d'améliorer l'écoulement des matières et leur répartition en une couche d'épaisseur uniforme sur la piste et, d'autre part, d'éliminer les particules fines immédiatement après leur production ce qui rend plus efficaces les opérations de broyage ultérieures.

L'eau ou tout autre liquide peut être projeté sur les matières lorsqu'elles sont encore sur la piste, par exemple au moyen de buses alimentées sous pression qui constituent alors un des moyens de transfert des matières d'une piste ou élément de piste au suivant. En particulier, lorsque le broyeur est du type à anneau rotatif et est entraîné en rotation à une vitesse supérieure à la vitesse critique de sorte que la force centrifuge est suffisante pour maintenir une couche de matières sur toute la périphérie de la piste aménagée sur l'anneau, on pourra utiliser des buses placées à l'intérieur de l'anneau, dans sa partie supérieure et du côté ascendant, et dont les jets seront dirigés vers la piste pour détacher les matières; l'action des jets pourra être complétée par celle d'un racleur. L'essorage pourra être effectué par action de la force centrifuge dans la partie de la piste située en amont du rouleau ou du galet de broyage. Un rouleau ou un galet de précompression pourra être prévu sur la piste, immédiatement à l'avant du rouleau ou galet de broyage, pour assurer un essorage complémentaire par pression.

Selon une forme préférée de réalisation de l'invention, le broyeur est du type à anneau rotatif et le dispositif d'avance des matières comporte une ou plusieurs plaques déflectrices disposées de façon à intercepter les matières détachées de la piste aménagée à l'intérieur de l'anneau et orientées de façon à les dévier dans une direction ayant une composante parallèle à l'axe de l'anneau; des moyens additionnels de pulvérisation d'eau peuvent être prévus au-dessus de la ou des plaques déflectrices pour faciliter l'écoulement des matières. En variante, la ou les plaques déflectrices peuvent être poreuses et de l'eau ou un autre liquide peut être injecté à travers la plaque pour créer un film liquide facilitant l'écoulement des matières. La ou les plaques déflectrices peuvent comporter une surface supérieure criblante et des moyens pour collecter et évacuer l'eau et les produits broyés fins traversant cette surface; elles constituent alors un moyen d'égouttage des matières grossières. Elles pourront être planes ou courbes et chaque plaque sera orientable autour d'un axe vertical et éventuellement inclinable autour d'un axe horizontal de façon à pouvoir régler la vitesse d'avance des matières à broyer et choisir le point où les matières déviées par la plaque retombent sur la piste. L'essorage des matières est effectué, sous l'action de la force centrifuge, dans la zone de la piste située entre le point où les matières déviées par la ou les plaques déflectrices retombent sur la piste et le rouleau ou le galet. De préférence, cette zone aura une étendue angulaire d'au moins 30°.

Dans le cas où la piste est formée à l'intérieur d'un tambour à axe horizontal et que des zones d'alimentation et d'évacuation sont aménagées de part et d'autre de la piste, des moyens de drainage peuvent être prévus dans ces zones pour faciliter l'évacuation de l'eau . Dans le même but, lorsque la piste est constituée par des plaques de blindage reposant sur la virole du tambour, ce qui est généralement le cas, des moyens de drainage pourront être prévus sous les plaques, dans la zone de broyage. On pourra aussi utiliser un rouleau ou un galet rainuré. A ses extrémités le tambour sera muni de rebords annulaires formant barrage et dont le diamètre intérieur sera choisi pour retenir la matière dans les zones d'alimentation et d'évacuation, respectivement, tout en permettant éventuellement l'évacuation de l'eau par débordement. Ces rebords pourront être conçus de telle sorte qu'il soit possible d'en modifier le diamètre intérieur pour régler leur hauteur (dimension radiale). Les matières retenues par ces rebords forment, au moins au niveau de la zone de broyage, un talus qui empêche les matières comprimées entre le rouleau ou le galet et la piste d'être expulsées latéralement par la pression tout en permettant l'évacuation de l'eau en partie à travers ledit talus, si la zone d'alimentation, respectivement d'évacuation, est munie de moyens de drainage, et en partie par débordement au-dessus du talus.

Un crible rotatif, à axe horizontal, peut être disposé à la sortie du broyeur pour trier les produits broyés. Les refus du crible rotatif pourront être ramenés sur la piste ou à l'entrée du broyeur par un dispositif de recyclage interne comportant un conduit disposé à l'intérieur du broyeur, transversalement à la piste, des moyens pour alimenter ledit conduit avec les refus du crible et éventuellement des moyens pour faciliter l'écoulement des refus dans le conduit. Le crible pourra être solidaire du corps du broyeur ou supporté et entraîné par des moyens individuels. Des moyens d'injection d'eau pourront être prévus dans le crible rotatif pour faciliter l'évacuation des produits broyés et éventuellement reconstituer avec ceux-ci une pulpe ayant la composition appropriée à un traitement ultérieur.

Selon une première variante, le broyeur comporte deux pistes axialement espacées l'une de l'autre à l'intérieur d'un tambour à axe horizontal, deux rouleaux ou galets aptes à rouler chacun sur une piste, des moyens pour amener les matières à broyer dans le tambour, entre les deux pistes, et des moyens pour évacuer les matières broyées aux deux extrémités du tambour.

Selon une autre variante, le broyeur comporte plusieurs pistes axialement espacées l'une de l'autre à l'intérieur d'un tambour à axe horizontal, plusieurs rouleaux ou galets aptes à rouler chacun sur une piste, des moyens pour introduire les matières à broyer dans le tambour à une de ses extrémités, des moyens pour transférer les matières d'une piste à la suivante et des moyens pour évacuer les matières broyées à l'autre extrémité du tambour, des moyens de drainage pour l'évacuation de l'eau étant prévus entre les pistes.

La description qui suit se réfère aux dessins l'accompagnant qui montrent, à titre d'exemple non-limitatif, une forme de réalisation préférée de l'invention et deux variantes. Sur ces dessins :
La figure 1 est une représentation schématique, en coupe transversale, d'un broyeur réalisé conformément à l'invention ;
La figure 2 est une coupe suivant A-A' du broyeur de la figure 1, le rouleau et l'équipement intérieur du broyeur étant représentés en élévation;
La figure 3 est une vue analogue à la figure 1 d'une variante; et
La figure 4 est une vue analogue à la figure 2 d'une autre variante.

Le broyeur représenté sur les figures 1 et 2 est un broyeur du type à anneau constitué par un tambour 2 à axe horizontal supporté par une ou plusieurs paires de patins 6 permettant sa rotation autour de son axe. Le tambour est entraîné en rotation dans le sens de la flèche R par des moyens classiques non représentés. Il est constitué par une virole dont la partie médiane est revêtue intérieurement de plaques d'usure et forme un anneau portant la piste de broyage.

Un rouleau 4 est placé à l'intérieur de la virole de façon à rouler sur la piste 18 lorsque le tambour est entraîné en rotation. Le rouleau est solidaire d'un arbre parallèle à l'axe du tambour et dont les extrémités, qui se trouvent à l'extérieur du tambour, sont montées dans des paliers aptes à se déplacer dans des glissières ou supportés par des bras pivotant ; des ressorts ou des vérins agissent sur les paliers de façon à presser le rouleau sur la piste avec une force prédéterminée et réglable. Ce montage est classique et l'arbre et les paliers n'ont pas été représentés sur les dessins pour ne pas les obscurcir. Le rouleau peut être libre ou entraîné en rotation par un moto-réducteur.

Dans la forme de réalisation représentée sur les figures 1 et 2, la surface de la piste et la surface périphérique du rouleau sont cylindriques mais elles pourraient être tronconiques ou cylindres-coniques, ou formées de plusieurs parties ayant des diamètres différents, comme décrit, par exemple, dans le brevet n° 91 09788 au nom du demandeur.

Les matières à broyer sont introduites dans le tambour par une goulotte 20 disposée à une extrémité du tambour ; à l'autre extrémité, où les matières broyées sont évacuées, la virole est prolongée par un crible cylindrique 14 qui est entouré par un collecteur 15. Des buses 24 placées à l'intérieur du crible 14 permettent d'arroser les matières broyées pour améliorer le criblage et éventuellement produire une pulpe de composition adéquate pour un traitement ultérieur.

Une goulotte 16 disposée dans le tambour, transversalement à la piste, avec une pente appropriée, permet de renvoyer les refus du crible dans la zone d'alimentation du broyeur. Cette goulotte est alimentée à une de ses extrémités, par exemple par un dispositif de raclage de la surface intérieure du crible; des moyens d'injection d'eau pourront être prévus pour faciliter l'écoulement des refus dans la goulotte.

Le broyeur est équipé d'un dispositif d'avance pas-à-pas des matières constitué par des buses d'injection d'eau 12 et un crible 8.

Les buses 12, montées sur un tuyau d'alimentation non représenté, sont disposées de telle sorte que leurs jets soient dirigés vers la surface de la piste pour en détacher la couche des matières. L'action des buses pourrait éventuellement être assistée par un racleur, parallèle à l'axe du tambour et disposé près de la surface de la piste, comme décrit dans le brevet n° 91.09788 au nom du demandeur ; de préférence, l'arête du racleur ne sera pas en contact avec la surface de la piste, mais à une faible distance de celle-ci, pour réduire l'usure.

Le crible 8 est constitué par une grille plane ou courbe et un bac collecteur. Il est monté sur un support 26 de façon à pouvoir pivoter autour d'un axe vertical ou incliné 28 grâce à un système bielle-vérin non représenté. Il peut éventuellement être monté de façon à pouvoir pivoter autour d'un axe horizontal pour qu'il soit possible de modifier son inclinaison. Une goulotte 17 permet d'amener dans le crible 14 l'eau et les matières broyées fines recueillies dans le collecteur du crible 8. Des moyens peuvent être prévus pour communiquer des oscillations ou des vibrations au crible 8.

Vu en coupe transversale, l'intérieur du broyeur peut être divisé en cinq zones bien définies : une zone de broyage BC, une zone de relevage CD, une zone de raclage DE, une zone d'avance et d'égouttage EF et une zone d'essorage FB.

En coupe longitudinale, l'intérieur du broyeur peut être divisé en trois zones : une zone d'alimentation 30, une zone de broyage 31 et une zone d'évacuation 32. Le revêtement intérieur des zones d'alimentation et/ou d'évacuation peut être conçu pour permettre l'évacuation de l'eau par drainage.

En fonctionnement, les matières à broyer sont introduites par la goulotte 20 dans la zone d'alimentation 30 du tambour et il se forme dans cette zone une couche de matières dont la progression parallèlement à l'axe est commandée par le dispositif d'avance. Un rebord 21 du tambour 2 dont le diamètre intérieur est sensiblement égal à celui de la couche des matières se trouvant sur la piste constitue un barrage permettant la formation de cette couche. La vitesse de rotation du tambour est supérieure à la vitesse critique ,de telle sorte que la couche des matières soit retenue sur la paroi du tambour par la force centrifuge, sur toute sa périphérie. Une partie de l'eau contenue dans les matières est éventuellement évacuée dans cette zone par drainage.

Si l'on considère un volume élémentaire de la couche des matières se trouvant sur la piste, par exemple à l'extrémité amont de la zone de broyage BC, il est d'abord soumis à un broyage par compression entre le rouleau 4 et la piste 18 puis, en restant plaqué sur la piste par la force centrifuge, il est relevé jusqu'à la zone de raclage où il est détaché de la piste et désagrégé par les jets d'eau émis par les buses 12. Les grains de matière qui constituent ce volume élémentaire, tombent alors sur le crible 8 où l'eau et les grains suffisamment fins traversent la surface criblante, sont recueillies par le collecteur et amenés au crible rotatif 14 par la goulotte 17, tandis que les grains plus gros glissent le long du crible.

L'orientation et l'inclinaison du crible sont tels que le déplacement vers le bas des matières sur le crible s'accompagne d'un déplacement parallèle à l'axe du tambour et dont la longueur est égale à une fraction de la largeur de la piste. Le réglage de l'orientation du crible permet de contrôler l'avance des matières pour les obliger à subir plusieurs cycles de broyage avant d'être évacuées du broyeur. L'action du crible en tant qu'élément du dispositif d'avance pas-à-pas est assimilable à celle des plaques déflectrices dans le broyeur objet du brevet 91 09788 cité plus haut.

Les matières égouttées tombent du crible sur la piste où elles reconstituent une couche qui est essorée, sous l'action de la force centrifuge, dans la zone FB, entre leur point de chute et la zone de broyage BC. Pour réaliser un bon essorage, l'étendue angulaire de la zone FB devra être d'au moins 30° ; les positions relatives du rouleau 4 et du crible 8 seront choisies pour satisfaire à cette condition.

La force centrifuge produit aussi dans la zone d'essorage un classement granulométrique des particules solides ce qui améliore le travail du broyeur.

En quittant la zone d'essorage, les matières pénètrent dans la zone de broyage pour entamer un nouveau cycle. Les matières passent ainsi plusieurs fois entre le rouleau et la piste avant d'atteindre le bord de la piste adjacent à la zone d'évacuation 32, le nombre des cycles de broyage étant égal au rapport de l'avance par tour, ou pas, à la largeur de la piste. On peut considérer que chaque fraction de la piste de largeur égale à un pas constitue une piste élémentaire fictive.

Lorsque les matières arrivent dans la zone d'évacuation elles sont déviées par le crible 8 vers le crible rotatif 14. Les grains des matières broyées dont les dimensions sont supérieures à celles des ouvertures du crible 14 sont ramenées à l'entrée du broyeur par le dispositif de recyclage interne 16. Les grains fins et l'eau sont évacués en 22.

Côté sortie, le tambour est muni d'un rebord 23 dont le diamètre intérieur est approximativement égal à celui de la couche des matières. Ce rebord permet la formation, dans la zone d'évacuation 32, d'un talus de matières qui évite qu'une quantité excessive de matières soit entraînée par l'eau lorsque la fluidité de la couche des matières se trouvant sur la piste est trop élevée, et qui s'oppose à l'expulsion des matières sous l'action de la pression du rouleau dans la zone de broyage. Les rebords 21 et 23 pourront être conçus de telle sorte que leur diamètre intérieur puisse être modifié pour l'adapter à la nature et/ou au comportement des matières broyées ; ils pourront, par exemple, être formés d'anneaux ou segments échangeables.

Comme représenté sur la figure 3, un rouleau de précompression 5 pourra être placé sur la piste juste avant la zone de broyage pour compléter l'essorage de la couche des matières et éviter que l'eau refoulée par essorage au-dessus de la couche des matières n'atteigne le rouleau de broyage. Des moyens connus seront utilisés pour régler la pression exercée par le rouleau 5 sur la couche des matières.

Des dispositions peuvent être prises pour faciliter l'évacuation de l'eau dans la zone de broyage: rainurage du rouleau, agencement de moyens de drainage sous les plaques de blindage de la piste, etc..

Au lieu d'être solidaire du tambour 2 le crible 14 pourrait être supporté et entraîné de manière indépendante. Il pourrait, par exemple, tourner à une vitesse inférieure à la vitesse critique et être équipé de releveurs ou d'écopes permettant d'alimenter la goulotte de recyclage 16 avec les refus.

Au lieu de comporter une seule piste divisée fictivement en pistes élémentaires, le broyeur pourrait comporter plusieurs pistes espacées axialement l'une de l'autre le long du tambour, des moyens de drainage et/ou d'essorage étant prévus entre les pistes.

Le broyeur représenté sur la figure 4 comporte deux pistes 18' et 18" disposées de part et d'autre du plan médian du tambour et axialement espacées l'un de l'autre, et deux galets 4' et 4" roulant chacun sur une piste.

Les matières à broyer sont amenées par une goulotte ou tout autre moyen d'alimentation non représenté dans l'espace entre les deux pistes où elles forment, sous l'action de la force centrifuge, une couche qui est amenée sur les deux pistes par des dispositifs d'avance.

Chaque piste est équipée d'un dispositif d'avance pas-à-pas, par exemple du même type que celui du broyeur des figures 1 et 2, qui assure le déplacement des matières du milieu vers chaque extrémité du tambour. Ces dispositifs n'ont pas été représentés sur la figure 4.

La virole du tambour est prolongée à chacune de ses extrémités par un crible cylindrique 14', 14" équipé de buses d'injection d'eau 24', 24". Des collecteurs 15', 15" recueillent l'eau et les grains fins ayant traversé les cribles et deux dispositifs de recyclage 16', 16" permettent de renvoyer les refus des cribles dans la zone médiane du tambour.

Chaque moitié du broyeur de la figure 4, fonctionne comme le broyeur des figures 1 et 2. Pour une même capacité de production, cette construction permet de diviser par deux la largeur de la piste ce qui facilite l'évacuation de l'eau dans la zone d'essorage.

De nombreuses modifications peuvent être apportées aux formes de réalisation décrites par l'emploi de moyens techniques équivalents et il est bien entendu que ces modifications entrent dans le cadre de l'invention comme défini par les revendications.

## Revendications

1. Procédé de broyage de minerais ou matières minérales dans lequel on fait avancer les matières à broyer dans un appareil de broyage en les soumettant, au fur et à mesure de leur avancement dans l'appareil, à plusieurs broyages par écrasement en couche ou lit de matières, caractérisé par le fait qu'entre deux broyages successifs :
- on ajoute de l'eau ou un autre liquide pour détruire la couche de matières et permettre de contrôler l'avancement des matières dans l'appareil de broyage et éventuellement d'assurer leur classement granulométrique, puis
- on égoutte et/ou essore les matières de façon à réduire leur teneur en eau à moins de 20 %.

2. Broyeur pour la mise en oeuvre du procédé selon la revendication 1, caractérisé en ce qu'il comporte une piste circulaire (18, 18', 18"), divisible fictivement en plusieurs éléments, ou plusieurs pistes circulaires où sont effectuées les opérations de broyage successives, un ou plusieurs rouleaux ou galets (4, 4', 4") aptes à rouler sur cette piste ou ces pistes et pressés élastiquement sur celles-ci et des moyens (8, 12) pour transférer les matières d'une pisté ou élément de piste au suivant, caractérisé par le fait qu'il comporte en outre des moyens (12) pour projeter de l'eau ou un autre liquide sur les matières pendant leur transfert d'une piste ou élément de piste au suivant, et des moyens aptes à assurer l'égouttage et/ou l'essorage des matières avant leur prochain passage sous un rouleau ou un galet.

3. Broyeur selon la revendication 2, caractérisé en ce qu'il comporte des buses (12) aptes à projeter de l'eau ou un autre liquide sous pression sur le lit de matières formé sur la ou les pistes (18), ces buses constituant en outre un des moyens pour transférer les matières d'une piste ou élément de piste au suivant.

4. Broyeur selon la revendication 3, constitué par au moins un anneau rotatif, à axe horizontal, au moins un rouleau ou galet (4) placé à l'intérieur dudit anneau, de façon à pouvoir rouler sur la piste (18) constituée par la face intérieure de l'anneau, et pressé élastiquement sur celle-ci, des moyens pour amener les matières à broyer sur la piste, un dispositif d'avance pas-à-pas des matières comprenant des moyens pour déplacer axialement vers l'aval les matières détachées de la piste et les renvoyer sur celle-ci pour être soumises à un autre cycle de broyage, et des moyens pour évacuer les matières broyées, le dispositif d'avance des matières comportant des moyens pour détacher les matières de la piste constitués par lesdites buses (12) placées à l'intérieur de l'anneau, dans sa partie supérieure et du côté ascendant, et dont les jets sont dirigés vers la surface de la piste.

5. Broyeur selon la revendication 4, caractérisé en ce que les moyens pour détacher les matières de la piste comportent en outre un racleur disposé transversalement à la piste, en aval des dites buses, en considérant le sens de rotation de l'anneau.

6. Broyeur selon la revendication 4 ou 5, caractérisé en ce que le dispositif d'avance des matières comporte au moins une plaque déflectrice (8) disposée de façon à intercepter les matières détachées de la piste, et en ce que cette plaque est perméable.

7. Broyeur selon la revendication 6, caractérisé en ce que la ou les plaques déflectrices (8) sont constituées par des cribles plans ou courbes et en ce que des moyens (17) sont prévus pour collecter l'eau et la fraction des matières ayant traversé le crible et les évacuer.

8. Broyeur selon la revendication 6 ou 7, caractérisé en ce que la plaque déflectrice (8) ou chacune d'entre elles est orientable par rotation autour d'un axe sensiblement vertical (28).

9. Broyeur selon la revendication 6, 7 ou 8, caractérisé en ce que la plaque déflectrice ou chacune d'entre elles est inclinable par rotation autour d'un axe sensiblement horizontal.

10. Broyeur selon l'une quelconque des revendications 4 à 9, caractérisé en ce qu'il comporte une zone d'essorage des matières (FB), entre le point où les matières détachées par le dispositif d'avance retombent sur la piste et la zone de broyage (BC), et en ce que cette zone d'essorage a une étendue angulaire d'au moins 30°.

11. Broyeur selon l'une quelconque des revendications 4 à 10, caractérisé en ce qu'il comporte un rouleau ou galet de précompression (5) placé sur la piste (18) immédiatement à l'avant du rouleau ou galet de broyage (4) pour assurer l'essorage des matières par pression.

12. Broyeur selon l'une quelconque des revendications 4 à 11, caractérisé en ce qu'il est constitué par un tambour (2) à axe horizontal dont l'intérieur est divisé, de l'entrée à la sortie, en une zone d'alimentation (30), une zone de broyage (31) occupée par la piste (18), et une zone d'évacuation (32), et en ce que la zone d'alimentation et/ou la zone d'évacuation sont munies de moyens de drainage.

13. Broyeur selon l'une quelconque des revendications 4 à 12, caractérisé en ce qu'il comporte un crible rotatif (14) disposé coaxialement à l'anneau, du côté de la sortie des matières broyées.

14. Broyeur selon la revendication 13, caractérisé en ce qu'il comporte un dispositif de recyclage interne (16) apte à transporter les refus du crible rotatif (14) vers la zone d'alimentation (30) du broyeur.

15. Broyeur selon la revendication 12, caractérisé en ce que ledit tambour (2) est muni d'un rebord annulaire (21, 23) à chacune de ses extrémités.

16. Broyeur selon la revendication 15, caractérisé en ce que lesdits rebords (21, 23) sont conçus de telle sorte qu'on puisse modifier leur diamètre intérieur.

17. Broyeur selon l'une quelconque des revendications 4 à 16, caractérisé en ce qu'il comporte deux pistes (18', 18") axialement espacées l'une de l'autre à l'intérieur d'un tambour (2) à axe horizontal, deux rouleaux ou galets (4', 4") aptes à rouler chacun sur une piste, des moyens pour amener les matières à broyer dans le tambour, entre les deux pistes, et deux cribles rotatifs (14', 14")disposés chacun à une extrémité du tambour.

18. Broyeur selon l'une quelconque des revendications 4 à 16, caractérisé en ce qu'il comporte plusieurs pistes axialement espacées l'une de l'autre à l'intérieur d'un tambour à axe horizontal, plusieurs rouleaux ou galets aptes à rouler chacun sur une piste, des moyens pour introduire les matières à broyer dans le tambour à une de ses extrémités, des moyens pour transférer les matières d'une piste à la suivante, et des moyens pour évacuer les matières broyées à l'autre extrémité du tambour, et en ce que des moyens de drainage pour l'évacuation de l'eau sont prévus entre les pistes.

19. Broyeur selon l'une quelconque des revendications 4 à 18, caractérisé en ce que la surface périphérique du ou des rouleaux ou galets est rainurée.

## Patentansprüche

1. Verfahren zum Zerkleinern von Mineralien oder Mineralstoffen, bei dem die zu zerbrechenden Materialien in einem Zerbrechungsgerät fortbewogen werden, indem sie in dem Maße ihrer Fortbewegung im Gerät mehreren Zerkleinerungen durch Zerquetschung zu einer Materialschicht oder einem Materialbett unterworfen werden, dadurch gekennzeichnet, daß zwischen zwei aufeinanderfolgenden Zerkleinerungen :
- Wasser oder eine sonstige Flüssigkeit zugefügt wird, um die Materialschicht zu zerstören und zu erlauben, die Fortbewegung der Materialien im Zerbrechungsgerät zu kontrollieren und eventuell deren Einstufung nach Korngröße zu gewährleisten, anschließend
- die Materialien so ausgetropft und/oder geschleudert werden, daß ihr Wassergehalt bis auf weniger als 20% vermindert wird.

2. Brecher zur Anwendung des Verfahrens nach Anspruch 1, dadurch gekennzeichnet, daß er eine fiktiv in mehrere Glieder aufteilbare kreisförmige Bahn (18, 18', 18"), oder mehrere kreisförmige Bahnen, wo die aufeinanderfolgenden Zerbrechungsvorgänge erfolgen, eine oder mehrere Rollen oder Laufrollen (4, 4', 4"), geeignet, auf dieser Bahn bzw. diesen Bahnen zu rollen, und elastisch gegen diese letzten angepreßt, und Mittel (8, 12), um die Materialien von einer Bahn oder einem Bahnglied auf die/das nächste zu bringen, umfaßt, dadurch gekennzeichnet, daß er außerdem Mittel (12), um Wasser oder eine sonstige Flüssigkeit auf die Materialien zu sprühen, während deren Transfer von einer Bahn oder einem Bahnglied auf die/das nächste, und Mittel, geeignet, das Austropften und/oder das Schleudern der Materialien vor deren nächsten Durchfahrt unter einer Rolle oder Laufrolle zu sichern, umfaßt.

3. Brecher nach Anspruch 2, dadurch gekennzeichnet, daß er Düsen (12) umfaßt, geeignet, Wasser oder eine sonstige Flüssigkeit unter Druck auf das auf der bzw. den Bahnen (18) gebildete Materialbett zu sprühen, wobei diese Düsen außerdem eines der Mittel, um die Materialien von einer Bahn oder einem Bahnglied auf die/das nächste zu bringen, bilden.

4. Brecher nach Anspruch 3, gekennzeichnet durch wenigstens einen Drehring mit waagerechter Achse, wenigstens eine Rolle oder Laufrolle (4), die innerhalb des genannten Ringes so angebracht ist, daß sie auf der durch die Innnenfläche des Ringes gebildeten Bahn rollen kann, und elastisch gegen diese letzte angepreßt ist, Mittel, um die zu zerbrechenden Materialien auf die Bahn zu bringen, eine Vorrichtung zur schrittweisen Fortbewegung der Materialien, die Mittel, um die von der Bahn losgelösten Materialien aixial stromabwärts zu bewegen und sie aufneu auf diese letzte zu bringen, um einem weiteren Zerbrechungszyklus unterworfen zu werden, und Mittel, um die zerbrochenen Materialien abzuführen, wobei die Vorrichtung zur Fortbewegung der Materialien Mittel umfaßt, um die Materialien von der Bahn loszulösen, die durch die genannten, innerhalb des Ringes, in dessen oberen Teil und an der steigenden Seite angebrachten Düsen gebildet sind, deren Strahlen zur Oberfläche der Bahn hin gerichtet sind.

5. Brecher nach Anspruch 4, dadurch gekennzeichnet, daß die Mittel, um die Materialien von der Bahn loszulösen außerdem einen Kratzer umfaßt, der quer zur Bahn, mit Rücksicht auf die Drehrichtung des Ringes stromabwärts der genannten Düsen angeordnet ist.

6. Brecher nach Anspruch 4 oder 5, dadurch gekennzeichnet, daß die Vorrichtung zur Fortbewegung der Materialien wenigstens eine Ablenkplatte (8) umfaßt, die so angeordnet ist, daß sie die von der Bahn losgelösten Materialien auffängt, und daß diese Platte durchlässig ist.

7. Brecher nach Anspruch 6, dadurch gekennzeichnet, daß die Ablenkplatte bzw. -Platten (8) durch flache oder gebogene Siebe gebildet sind, und daß Mittel (17) vorgesehen sind, um das Wasser und den Teil der Materialien, die durch das Sieb gegangen sind, aufzufangen und abzuführen.

8. Brecher nach Anspruch 6 oder 7, dadurch gekennzeichnet, daß die Ablenkplatte (8) bzw. jede derselben durch Drehung um eine im wesentlichen lotrechte Achse (28) orientierbar ist.

9. Brecher nach Anspruch 6, 7 oder 8, dadurch gekennzeichnet, daß die Ablenkplatte (8) bzw. jede derselben durch Drehung um eine im wesentlichen waagerechte Achse geneigt werden kann.

10. Brecher nach irgendeinem der Ansprüche 4 bis 9, dadurch gekennzeichnet, daß er zwischen der Stelle, an der die von der Fortbewegungsvorrichtung losgelösten Materialien auf die Bahn fallen, und dem Zerbrechungsbereich (BC) einen Materialschleuderbereich (FB) umfaßt, und daß dieser Schleuderbereich eine Winkelerstreckung von wenigstens 30° hat.

11. Brecher nach irgendeinem der Ansprüche 4 bis 10, dadurch gekennzeichnet, daß er eine Vorverdichtungsrolle bzw. -Laufrolle (5) umfaßt, die unmittelbar vor der Zerbrechungsrolle bzw. -Laufrolle (4) auf der Bahn angebracht ist, um das Schleudern der Materialien durch Druck zu sichern.

12. Brecher nach irgendeinem der Ansprüche 4 bis 11, dadurch gekennzeichnet, daß er aus einer Trommel (2) mit waagerechten Achse besteht, deren Inneres, vom Eingang bis zum Ausgang, in einen Zuführbereich (30), einen von der Bahn (18) eingenommenen Zerbrechungsbereich (31), und einen Abfuhrbereich aufgeteilt ist, und daß der Zuführbereich und/oder der Abfuhrbereich mit Drainiermitteln versehen sind.

13. Brecher nach irgendeinem der Ansprüche 4 bis 12, dadurch gekennzeichnet, daß er ein Drehsieb (14) umfaßt, das an der Seite des Ausgangs der zerbrochenen Materialien, koaxial zum Ring angeordnet ist.

14. Brecher nach Anspruch 13, dadurch gekennzeichnet, daß er eine interne Rückfuhrvorrichtung (16) umfaßt, die geeignet ist, die vom Drehsieb (14) abgestoßenen Materialien zum Zuführbereich (30) des Brechers zu fördern.

15. Brecher nach Anspruch 12, dadurch gekennzeichnet, daß die genannte Trommel (2) an jedem seiner Enden mit einer ringförmigen Randnase (21, 23) versehen ist.

16. Brecher nach Anspruch 12, dadurch gekennzeichnet, daß die genannten Randnasen (21, 23) so vorgesehen sind, daß ihr Innendurchmesser geändert werden kann.

17. Brecher nach irgendeinem der Ansprüche 4 bis 16, dadurch gekennzeichnet, daß er zwei im Inneren einer Trommel (2) mit waagerechten Achse axial von einander beabstandete Bahnen (18', 18"), zwei Rollen oder Laufrollen (4', 4"), jeweils geeignet, auf eine Bahn zu rollen, Mittel, um die zu zerbrechenden Materialien zwischen die beiden Bahnen in die Trommel zu führen, und zwei Drehsiebe (14', 14"), die jeweils an einem Ende der Trommel angeordnet sind, umfaßt.

18. Brecher nach irgendeinem der Ansprüche 4 bis 16, dadurch gekennzeichnet, daß er mehrere im Inneren einer Trommel mit waagerechten Achse axial von einander beabstandete Bahnen, mehrere Rollen oder Laufrollen, jeweils geeignet, auf eine Bahn zu rollen, Mittel, um die zu zerbrechenden Materialien in die Trommel, an einem deren Enden, einzuführen, Mittel, um die Materialien von einer Bahn auf die nächste zu bringen, und Mittel, um die zerbrochenen Materialien am anderen Ende der Trommel abzuführen, und daß Drainiermittel zum Abführen des Wassers zwischen den Bahnen vorgesehen sind.

19. Brecher nach irgendeinem der Ansprüche 4 bis 18, dadurch gekennzeichnet, daß die Umkreisoberfläche der Rolle bzw. Rollen oder Laufrollen gerillt ist.

## Claims

1. Process for crushing ores or mineral materials, in which the materials to be crushed are caused to progress through a crushing apparatus, subjecting them, in proportion as they progress through the apparatus, to several operations of crushing by material layer or bed crushing, characterised in that, between two successive crushing operations:
- water or another liquid is added to destroy the layer of materials and to enable the progress of the materials through the crushing apparatus to be controlled and, as applicable, to ensure their sorting according to grain size; and then
- the materials are drained and/or de-watered so to reduce their water content to less than 20%.

2. Crusher for implementing the process according to claim 1, characterised in that it comprises a circular track (18, 18', 18"), fictitiously divisible into several members, or several circular tracks, whereon the successive crushing operations are carried out, one or more cylinders or rollers (4, 4', 4") capable of travelling over this track or these tracks and elastically pressed thereagainst, and means (8, 12) to transfer the materials from one track or track member to the next, characterised by the fact that it further comprises means (12) for projecting water or another liquid onto the materials during their transfer from one track or track member to the next, and means capable of ensuring the draining and/or de-watering of the materials before their next passage beneath a cylinder or a roller.

3. Crusher according to claim 2, characterised in that it comprises nozzles (12) capable of projecting water or another liquid under pressure onto the bed of materials formed on the track or tracks (18), these nozzles further constituting one of the means for transferring the materials from one track or track member to the next.

4. Crusher according claim 3, constituted by at least on rotary ring, having a horizontal axis, at least one cylinder or roller (4) placed inside said ring, so as to be able to travel over the track (18) constituted by the internal face of the ring, and elastically pressed thereupon, means for bringing the materials to be crushed onto the track, a device for feeding the materials stepwise including means for moving axially downstream the materials detached from the track and sending them back onto it to be subjected to another crushing cycle, and means for discharging the crushed materials, the material feeding device comprising means for detaching the materials from the track constituted by said nozzles (12) placed inside the ring, in its upper part and on the ascending side, and the jets of which are directed towards the surface of the track.

5. Crusher according to claim 4, characterised in that the means for detaching the materials from the track further comprise a scraper disposed transversely to the track, downstream of said nozzles, as viewed in the direction of rotation of the ring.

6. Crusher according to claim 4 or 5, characterised in that the material feeding device comprises at least one deflecting plate (8) disposed so as to intercept the materials detached from the track, and in that this plate is permeable.

7. Crusher according to claim 6, characterised in that the deflecting plate or plates (8) is/are constituted by flat or curved screens and in that means (17) are provided for collecting the water and the fraction of materials that have passed through the screen and discharging them.

8. Crusher according to claim 6 or 7, characterised in that the deflecting plate (8), or each of them, can be orientated by rotation about a substantially vertical axis (28).

9. Crusher according to claim 6, 7 or 8, characterised in that the deflecting plate, or each of them, is can be inclined by rotation about a substantially horizontal axis.

10. Crusher according to any one of claims 4 to 9, characterised in that it comprises a material de-watering zone (FB), between the point where the materials detached by the feeding device drop back onto the track and the crushing zone (BC), and in that this crushing zone has an angular extension of at least 30°.

11. Crusher according to any one of claims 4 to 10, characterised in that it comprises a pre-compression cylinder or roller (5) placed on the track (18) immediately ahead of the crushing cylinder or roller (4) to ensure de-watering of the materials by pressure.

12. Crusher according to any one of claims 4 to 11, characterised in that it is constituted by a drum (2) having a horizontal axis the interior of which is divided, from the input to the output, into a feeding zone (30), a crushing zone (31) occupied by the track (18), and a discharge zone (32), and in that the feeding zone and/or the discharge zone are provided with draining means.

13. Crusher according to any one of claims 4 to 12, characterised in that it comprises a rotary screen (14) disposed coaxially with the ring, on the crushed material output side.

14. Crusher according to claim 13, characterised in that it comprises an internal recycling device (16) capable of transporting the overflow of the rotary screen (14) towards the feeding zone (30) of the crusher.

15. Crusher according to claim 12, characterised in that said drum (2) is provided with an annular rim (21, 23) at each of its ends.

16. Crusher according to claim 15, characterised in that said rims (21, 23) are designed in such a way their inside diameter can be modified.

17. Crusher according to any one of claims 4 to 16, characterised in that it comprises two tracks (18', 18") axially spaced from one another inside a drum (2) having a horizontal axis, two cylinders or rollers (4', 4") each capable of travelling over a track, means for bringing the materials to be crushed into the drum, between the two tracks, and two rotary screens (14', 14") each disposed at one end of the drum.

18. Crusher according to any one of claims 4 to 16, characterised in that it comprises several tracks axially spaced from one another inside a drum having a horizontal axis, several cylinders or rollers, each capable of travelling over a track, means for introducing the materials to be crushed into the drum at one of its ends, means for transferring the materials from one track to the next, and means for discharging the crushed materials at the other end of the drum, and in that draining means for discharging the water are provided between the tracks.

19. Crusher according to any one of claims 4 to 18, characterised in that the peripheral surface of the cylinder or roller or cylinders or rollers is grooved.
